# EUROPÄISCHE PATENTANMELDUNG

(11) **EP 4 424 967 A1**
(43) Veröffentlichungstag der Anmeldung: **04.09.2024**
(21) Anmeldenummer: 23158987.0
(22) Anmeldetag: 28.02.2023
(51) Int. Cl.: E06B 1/62, E04F 13/06

(54) **ANPUTZLEISTE FÜR EINE FUGE**

(71) Anmelder: Weroform GmbH, 74523 Schwäbisch Hall-Sulzdorf (DE)
(72) Erfinder: BECKER, Andreas, 74535 Mainhardt (DE); BECKER, Alexander, 74535 Mainhardt (DE); ENSLIN, Marcel, 74538 Rosengarten (DE)
(74) Vertreter: Wunderlich & Heim Patentanwälte PartG mbB

(57) **Zusammenfassung**

Die Erfindung betrifft eine Anputzleiste für eine Fuge zwischen einem Putz und einem Gebäudeelement, insbesondere einem Tür- oder Fensterstock, mit einem Leistengrundelement mit mindestens einem Einputzsteg, welcher zum Verbinden mit dem Putz ausgebildet ist, und einem Leistenanlageelement, welches zur Anlage an dem Gebäudeelement ausgebildet ist. Nach der Erfindung ist vorgesehen, dass das Leistengrundelement aus einem ersten Material und das Leistenanlageelement aus einem zweiten Material gebildet sind, welches farblich unterschiedlich zu dem ersten Material ist, und dass an einer Sichtseite der Anputzleiste eine gerade verlaufende Kontrastlinie zwischen dem Leistengrundelement aus dem ersten Material und dem Leistenanlageelement aus dem farblich unterschiedlichen zweiten Material gebildet ist.

## Beschreibung

Die Erfindung betrifft eine Anputzleiste für eine Fuge zwischen einem Putz und einem Gebäudeelement, insbesondere einem Tür- oder Fensterstock, mit einem Leistengrundelement mit mindestens einem Einputzsteg, welcher zum Verbinden mit dem Putz ausgebildet ist, und einem Leistenanlageelement, welches zur Anlage an dem Gebäudeelement ausgebildet ist, gemäß dem Oberbegriff des Anspruches 1.

Gattungsgemäße Anputzleisten gehen beispielsweise aus der EP 3 037 617 B1 oder der EP 2 784 259 B1 der Anmelderin hervor.

Die Anputzleiste soll eine sichere und optisch einwandfreie Verputzung zwischen einem Gebäudeelement, etwa einem Tür- oder Fensterstock, und einem angrenzenden Wandabschnitt ermöglichen. Dabei soll an der Stoßfuge zwischen den unterschiedlichen Materialien eine flexible und dichte Verbindung sichergestellt werden.

In der Regel treffen insbesondere im Übergangsbereich zwischen Türen und Fenstern und dem umgebenden Wandbereich verschiedene Baustoffe aufeinander. Relative Materialbewegungen dieser Bauelemente, welche beispielsweise durch Temperaturschwankungen, Windlast oder sonstige physikalische Einflüsse entstehen können, gilt es durch die Anputzleiste zu kompensieren, um dem Entstehen von Rissen entgegenzuwirken. Diese sind nicht nur bautechnisch nachteilig, etwa wegen des Eindringens von Feuchtigkeit, sondern werden insbesondere an der zu einem Innenraum, insbesondere zu einem Wohnraum, gerichteten Seite auch als optisch störend emfunden.

Die bekannten Anputzleisten weisen ein Leistengrundelement auf, welches üblicherweise etwa auf dem Tür- oder Fensterstock befestigt wird. Ein Leistengrundkörper ist mit einem Einputzsteg versehen, so dass der Leistengrundkörper fest in den anstehenden Putz eingearbeitet werden kann. Weiterhin ist es bekannt, an einer Fugenseite des Leistengrundelementes mit dem Einputzsteg ein elastisch verformbares Ausgleichselement vorzusehen, welches auftretende Abstandsschwankungen in der Fuge, welche etwa durch Temperaturschwankungen bewirkt werden können, in besonders hohem Maße auszugleichen, ohne dass Risse im Bereich der Fuge entstehen.

Dabei ist es gewünscht, dass der Ausgleichsabschnitt eine möglichst große Verformbarkeit aufweist, so dass auch größere Maßschwankungen sicher kompensiert werden können. Damit auch solche Maßschwankungen an der Stoßfuge zwischen Anputzleiste und etwa einem Fenster- oder Türstock sichtbar zu Tage treten, ist an der Anputzleiste ein Leistenanlageelement ausgebildet, welches sich vom Leistengrundkörper zu dem Gebäudeelement erstreckt und an diesem anliegt. Hierdurch wird die eigentliche Fuge abgedeckt. Neben einer Schutz- und Dichtfunktion sorgt das Leistenanlageelement auch für einen möglichst sauberen und ansprechenden Übergang zwischen dem Putz und dem Gebäudeelement.

Die Anputzleisten werden üblicherweise aus einem weißen Kunststoffmaterial gefertigt, da Putz und Fenster- oder Türstöcke häufig weiß sind. Zudem kann eine neutrale weiße Anputzleiste bei Bedarf nach einem Einbau effizient mit einer anderen dunkeleren Farbe überstrichen werden, etwa wenn eine farbliche Anpassung an einen farbigen Putz und/oder an einen farbigen (nicht weißen) Fenster- oder Türstock gewünscht ist. Ein nachträgliches Überstreichen einer eingebauten Anputzleiste von Hand ist aufwendig und wird oftmals auch als optisch wenig ansprechend empfunden, weil etwa die Farbe kaum gleichmäßig und exakt aufgebracht werden kann.

Der Erfindung liegt die **Aufgabe** zugrunde, eine Anputzleiste anzugeben, die einen sowohl bautechnisch effizienten und auch ästhetisch ansprechenden Übergang zwischen einem Putz und an einem Gebäudeelement ermöglicht.

Die Aufgabe wird nach der Erfindung durch eine Anputzleiste mit den Merkmalen des Anspruches 1 gelöst. Vorteilhafte Ausgestaltungen der Erfindung sind in den abhängigen Ansprüchen angegeben.

Die erfindungsgemäße Anputzleiste ist dadurch gekennzeichnet, dass das Leistengrundelement aus einem ersten Material und das Leistenanlageelement aus einem zweiten Material gebildet sind, welches farblich unterschiedlich zu dem ersten Material ist, und dass an einer Sichtseite der Anputzleiste eine gerade verlaufende Kontrastlinie zwischen dem Leistengrundelement aus dem ersten Material und dem Leistenanlageelement aus dem farblich unterschiedlichen zweiten Material gebildet ist.

Eine Grundidee der Erfindung liegt darin, das Leistengrundelement aus einem ersten Material mit einer ersten Farbe und das Leistenanlageelement aus einem zweiten Material mit einer zweiten Farbe zu bilden, wobei die erste Farbe unterschiedlich zu der zweiten Farbe ist. Hierdurch kann eine mehrfarbige Anputzleiste geschaffen werden, welche bereits beim Herstellen aus zwei unterschiedlichen Materialien gebildet wird, wobei das erste Material farblich an einen Putz und das zweite Material farblich an das Gebäudeelement, insbesondere einem Tür- oder Fensterstock, angepasst werden können.

Gemäß einem weiteren Aspekt der Erfindung ist die Anputzleiste so ausgebildet, dass an einer Sichtseite der Anputzleiste, also der Seite, welche nach dem Einbau in einem Gebäude angrenzend an das Gebäudeelement, insbesondere einem Tür- oder Fensterstock, noch zu sehen ist, eine geradlinige Kontrastkante zwischen dem Leistengrundelement mit der ersten Farbe und dem Leistenanlageelement mit der zweiten Farbe gebildet ist. Aufgrund der maschinellen Fertigung von Anputzleisten, welche typischerweise im Exkursionsverfahren als ein Massenprodukt hergestellt werden, kann eine exakte gerade Trennlinie zwischen den zwei farblich unterschiedlichen Leistenelementen gebildet werden. Es kann so etwa bei einem farblich unterschiedlichen Putz zu einem farblichen unterschiedlichen Tür- oder Fensterstock eine exakte farbliche Trennung erfolgen, was als sehr präzise, optisch ansprechend und hochwertig empfunden wird. Eine derartige geradlinige Kontrastkante zwischen den zwei Leistenelementen lässt sich durch ein späteres Streichen praktisch nicht erzielen, jedenfalls nicht mit einem wirtschaftlich vertretbaren Aufwand.

Mit der erfindungsgemäßen Anputzleiste wird so in besonders effizienter Weise nicht nur ein bautechnisch guter Anschluss zwischen den Putz und einem Gebäudeelement mit Abdeckung der Stoßfuge, sondern auch ein optisch besonders ansprechender Übergang zwischen einem Putz und einem Gebäudeelement erzielt. Hinsichtlich der Farbwahl besteht grundsätzlich keine Beschränkung, sofern sich der gewünschte Kontrast- und Abgrenzungseffekt ergibt. Eine bevorzugte Ausführungsform der Erfindung besteht darin, dass das erste Material für das Leistengrundelement eine helle Farbe, insbesondere Weiß, aufweist, und dass das zweite Material für das Leistenanlageelement eine dunkle Farbe, insbesondere Anthrazit, aufweist. Grundsätzlich besteht keine Beschränkung hinsichtlich der Farbauswahl, sofern eine klare farbliche Abgrenzung unter Ausbildung einer geradlinigen sichtbaren Kontrastkante oder Kontrastlinie erzielt wird. Dies ist besonders bei der Auswahl der Farben Weiß und Schwarz/Anthrazit gegeben. Die Auswahl einer schwarzen Farbe für das Leistenanlageelement bietet zudem den Vorteil, dass dieses sehr gut etwa zu Gebäudeelementen aus Holz mit einer natürlichen Holzfarbe und insbesondere auch zu modernen dunklen Tür- und Fensterrahmen, welche aus Metall, Kunststoff oder anderen Materialien bestehen können, passen. Unter Schwarz sind im Sinne der Anmeldung können auch Anthrazitfarbtöne, schwarzbraune Töne und dunkle Grautöne zu verstehen sein.

Die Auswahl der Farbe Weiß, welche auch abgewandelte Weißtöne umfasst, für das Leistengrundelement bietet weiterhin den Vorteil, dass diese Farbe weiterhin die mit Abstand gebräuchlichste Innenraumfarbe ist und im Übrigen, sofern dies noch einen freiliegenden Teil eines Einputzsteges betrifft, auch leicht überstrichen werden kann.

Hinsichtlich der Herstellbarkeit der erfindungsgemäßen Anputzleiste ist es besonders vorteilhaft, dass das erste Material und/oder das zweite Material eingefärbte Kunststoffe, insbesondere thermoplastische Kunststoffe sind.

Besonders zweckmäßig ist es nach einer Weiterbildung der Erfindung, dass die Anputzleiste mit dem Leistengrundelement aus dem ersten Material und dem Leistenanlageelement aus dem zweiten Material durch ein Co-Exkursionsverfahren hergestellt ist. Die beiden Elemente werden so schon beim Herstellen materialschlüssig verbunden, so dass etwa eine einstückige Anputzleiste mit diesen Elementen hergestellt werden kann. Diese ist besonders stabil und kann gut verarbeitet werden. Die gerade Kontrastlinie kann dabei insbesondere als eine reine Sichtlinie in einer ebenen Fläche der Anputzleiste oder an oder entlang einer räumlichen Kante mit hoher Präzision und gerader Linienführung ausgeführt werden.

Grundsätzlich können das Leistengrundelement und Leistenanlageelement aus dem gleichen im Grundmaterial, jedoch mit unterschiedlicher Einfärbung ausgeführt sein. Besonders vorteilhaft ist es nach einer Ausführungsform der Erfindung, dass das Grundelement aus einen formstabilen, im Wesentlichen starren Kunststoffmaterial gebildet ist. Das Material kann dabei etwa ein Hart-PVC oder ein anderer geeigneter Kunststoff wie PA, PE oder PU etc. sein. Das Leistenanlageelement kann dabei grundsätzlich aus der gleichen Kunststoffart, jedoch mit unterschiedlicher Einfärbung gebildet werden.

Nach einer bevorzugten Ausführungsvariante der Erfindung ist es vorgesehen, dass das Leistenanlageelement aus einem weichen, elastisch verformbaren Material gebildet ist. Das Material kann beispielsweise ein Weich-PVC oder eine andere geeignete weichere Kunststoffart sein. Insbesondere können so das Leistengrundelement und das Leistenanlageelement mit unterschiedlichen Elastizitätsmodulen und unterschiedlichen Festigkeiten ausgebildet werden. Das Leistengrundelement ist dabei vorzugsweise starrer und fester, während das weichere elastische Leistenanlageelement sich besonders gut an das Gebäudeelement anlegen und anschmiegen kann, um so eventuell Maßschwankungen der Kontaktfuge folgen zu können.

Nach einer bevorzugten Weiterbildung der Erfindung kann es vorgesehen sein, dass das Leistenanlageelement als eine Schutzlippe ausgebildet ist. Die Schutzlippe kann dabei insbesondere eine bogenförmige Kontur aufweisen, so dass sich dieses besonders gut an eine Anlagefläche an dem Gebäudeelement anlegen kann. Die Schutzlippe dient so besonders gut als ein Sichtschutz und/oder ein Schutz gegen die Gefahr des Eindringens von Feuchtigkeit, Staub etc. in den Bereich der dahinterliegenden Stoßfuge.

Ein besonders effizientes Anbringen der Anputzleiste an dem Gebäudeelement, insbesondere einem Fenster- oder Türstock, kann nach einer Ausführungsvariante der Erfindung dadurch erzielt werden, dass an einer Fugenseite des Leistengrundelementes ein Klebeband, insbesondere mit einer Schaumstoffschicht, angeordnet ist. Mit einem Klebeband, welches vor einer Montage mit einem Abziehband abgedeckt ist, kann die Anputzleiste effizient an einem Gebäudeelement aufgebracht und fixiert werden. Vorzugsweise befindet sich zwischen dem Klebeband und dem Leistengrundkörper ein Ausgleichselement, welches etwa als eine Schaumstoffschicht ausgebildet ist. Dies erlaubt bereits bei der Montage der Anputzleiste einen gewissen Ausgleich von Unebenheiten und Maßschwankungen. Zudem können durch das Ausgleichselement die zwischen den unterschiedlichen Baumaterialien auftretenden Maßschwankungen, welche im zeitlichen Verlauf durch Temperaturänderungen, Winddruck, etc. verursacht sind, ausgeglichen werden, wobei weiter eine gute Befestigung der Anputzleiste an dem Gebäudeelement gewährleistet werden kann.

Nach einer weiteren Ausführungsvariante der Erfindung kann es zweckmäßig sein, dass an dem Leistengrundelement eine Schutzlasche angeordnet ist, welche aus dem ersten Material mit der ersten Farbe und/oder dem zweiten Material mit der zweiten Farbe gebildet ist. Derartige Schutzlaschen können zum Anbringen einer Schutzfolie beim Verputzen dienen. Die Schutzfolie schützt das eingebaute Gebäudeelement, insbesondere eine Tür oder ein Fenster, beim Verputzen vor einer Verschmutzung durch den Putz. Die Schutzfolie kann dabei zusammen mit der Schutzlasche nach dem Verputzen von der Anputzleiste entfernt werden.

Gemäß einer Ausführungsvariante der Erfindung ist vorgesehen, dass an der Schutzlasche an einer vom Gebäudeelement abgewandten Seite eine Befestigungseinrichtung, insbesondere mit einem Klebstoff, zur Befestigung einer Schutzfolie angeordnet ist. Die Befestigungseinrichtung kann dabei vorzugsweise ebenfalls durch ein aufgebrachtes Klebeband gebildet sein, so dass die Schutzfolie zuverlässig an der Schutzlasche und damit an der Anputzleiste während des Verputzens befestigt ist.

Für ein effizientes Entfernen der Schutzfolie ist nach einer Weiterbildung der Erfindung vorgesehen, dass die Schutzlasche lösbar über eine Dünnstelle mit dem Leistengrundelement verbunden ist. Die Dünnstelle kann dabei relativ einfach nach dem Verputzen durchtrennt werden. Die Schutzfolie kann so zusammen mit der Schutzlasche entfernt und entsorgt werden.

Die Schutzlasche kann insbesondere einstückig mit dem Leistengrundelement ausgebildet, insbesondere extrudiert werden. Die Schutzlasche kann dabei aus dem ersten und/oder zweiten Material mit der ersten Farbe beziehungsweise der zweiten Farbe gebildet werden. Insbesondere kann entlang der Dünnstelle durch die Verwendung von zwei unterschiedlichen und entlang der Dünnstelle angrenzenden Materialien eine weitere geradlinige Kontrastkante ausgebildet sein. Dies kann ein Erkennen der Dünnstelle und damit der Trennstelle für einen Werker erleichtern, der die Schutzlasche etwa mit einem Messer entfernt. Somit kann durch die entsprechende Farbwahl entlang der Dünnstelle eine bessere und zuverlässige Handhabung der Anputzleiste erzielt werden.

Eine besonders gute Verankerung des Leistengrundkörpers in dem anstehenden Putz kann nach einer Weiterbildung der Erfindung dadurch erzielt werden, dass an dem mindestens einen Einputzsteg des Leistengrundelementes ein Gewebeelement zum Einputzen angebracht ist. Das Gewebeelement kann insbesondere ein Gewebe oder Netz aus einem Glasfasermaterial sein, welches beim Verputzen in die Putzschicht eingebracht wird.

Nach der Erfindung wird die Anputzleiste als ein zumindest zweifarbiges Profil ausgeführt. Dieses wirkt hochwertig, edel und es kann eine scharfkantige Trenn- oder Sichtlinie zwischen dem Leistengrundelement einerseits und dem Leistenanlageelement andererseits und damit zwischen dem Putz einerseits und dem Gebäudeelement andererseits erzielt werden. Durch die Einfärbung des Leistenanlageelementes in einer dunklen, vorzugsweise schwarzen Farbe kann ein Fugenabdeckung erzielt werden, welche als besonders ästhetisch, elegant und hochwertig empfunden wird.

Ein weiterer Vorteil bei der Verwendung einer dunklen Farbe, insbesondere bei einem aus einem elastischen Material gebildeten Leistenanlageelement liegt darin, dass ein sich mit der Zeit darauf ablagernder unvermeidlicher Schmutz- oder Staubfilm bei einem dunklen Element als weniger störend empfunden wird als beispielsweise bei einer weißen Dichtlippe. Zudem ist ein dunkles Leistenanlageelement resistenter gegen Verfärbungen. Bei Unebenheiten auf einen dunklen Fensterrahmen bildet eine weiße Dichtlippe durch den unmittelbar am Gebäudeelement entstehenden Farbkontrast eine als solche leicht erkennbare wellige Kante, welche als ästhetisch wenig ansprechend empfunden werden kann. Hingegen wäre eine derartige Welligkeit bei einer in Rahmenfarbe gebildeten oder an die Rahmenfarbe angepassten Lippe beziehungsweise Leistenanlagenelement kaum oder gar nicht mehr erkennbar. Dabei wird die durch die erfindungsgemäße Anputzleiste eine derartige Kontrastkante in den Bereich der Anputzleiste zwischen dem Leistengrundelement und dem Leistenanlageelement verlagert, wobei diese Kontrastkante dann sehr präzise und somit besonders ästhetisch ansprechend ausgeführt werden kann.

Die Erfindung wird anhand von Ausführungsbeispielen weiter erläutert, welche schematisch in den beigefügten Zeichnungen dargestellt sind. In den Zeichnungen zeigen:
- Fig. 1: eine Querschnittsansicht durch eine erste erfindungsgemäße Anputzleiste;
- Fig. 2: eine Querschnittsansicht durch eine zweite erfindungsgemäße Anputzleiste

Eine Anputzleiste 10 gemäß Fig. 1 ist vorzugsweise durch Extrusion gefertigt und im Wesentlichen in einer länglichen Form ausgebildet, wobei sich die Längsachse in die Zeichnungsebene hinein erstreckt. Das Querschnittsprofil der Anputzleiste 10 ist entlang der gesamten Profillänge im Wesentlichen gleich ausgebildet. Die Anputzleiste 10 weist ein im Querschnitt im Wesentlichen U-förmiges Leistengrundelement 20 mit einem quer gerichteten Basissteg 24 auf, von welchem sich ein vorderer Steg und ein hinterer Einputzsteg 22 etwa vertikal nach oben erstrecken.

Das Leistengrundelement 20 ist aus einem ersten Material in einer ersten Farbe gebildet, welche gemäß dem dargestellten Ausführungsbeispiel eine helle Farbe, insbesondere Weiß, sein kann.

Einstückig mit dem Leistengrundelement 20 kann insbesondere durch ein Ko-Extrusionsverfahren an einer Sichtseite 14 der Anputzleiste 10 ein zungenartiges Leistenanlageelement 30 ausgebildet sein. Das Leistenanlageelement 30 erstreckt sich von dem Leistengrundelement 20 schräg nach unten in Richtung auf ein nichtdargestelltes Gebäudeelement, insbesondere einem Tür- oder Fensterstock.

Das Leistenanlageelement 30 ist aus einem zweiten Material mit einer zweiten Farbe ausgebildet, welche gemäß dem dargestellten Ausführungsbeispiel eine dunkle Farbe, insbesondere Anthrazit, sein kann. Durch die erfindungsgemäße farblich unterschiedliche Gestaltung des Leistengrundelementes 20 und des sich daran anschließenden Leistenanlageelementes 30 ist an der Sichtseite eine geradlinige Kontrastlinie 16 in dem Bereich ausgebildet, in welchem das Leistengrundelement 20 und das Leistenanlageelement 30 aneinander angrenzen.

Weiterhin kann an der Sichtseite 14 des Leistengrundelementes 20 in grundsätzlich bekannter Weise eine Schutzlasche 50, vorzugsweise ebenfalls in einem Co-Extrusionsverfahren, ausgebildet sein. Die Schutzlasche 50 weist an ihrer oberen, vom Gebäudeelement wegweisenden Seitenfläche eine Befestigungseinrichtung 52 auf, welche insbesondere ein Klebeband mit einer Abziehfolie sein kann. Die Schutzlasche 50 kann nach Abschluss der Verputzarbeiten von der restlichen Anputzleiste 10 abgetrennt werden, wobei zum leichteren Abtrennen zwischen dem Leistengrundelement 20 und der Schutzlasche 50 eine Dünnstelle 54 ausgebildet ist.

Im vorliegenden Ausführungsbeispiel kann die Schutzlasche 50 ebenfalls aus dem zweiten Material mit der zweiten Farbe ausgebildet sein, so dass sich die Schutzlasche 50 eindeutig von dem Leistengrundelement 20 aus dem ersten Material mit der ersten Farbe unterscheiden lässt. Dies ist hilfreich, um etwa die Schutzlasche 50 rückstandsfrei von dem Leistengrundelement 20 abzutrennen. Etwa verbliebene Reste können schnell erkannt und durch ein entsprechendes Werkzeug, insbesondere ein Messer, entfernt werden.

Hinsichtlich des Einsatzes der Anputzleiste 10 kann diese über ein Klebeband 40 mit Abziehfolie an einer Unterseite des Basisstegs 24 entlang einer Verputzkante an dem Gebäudeelement, insbesondere einem Tür- oder Fensterstock, befestigt werden. Zwischen dem Basissteg 24 und dem Klebeband 40 kann ein Ausgleichselement zum Ausgleich von Dimensionsschwankungen einer Verputzfuge ausgebildet sein. Im dargestellten Ausführungsbeispiel ist das Ausgleichselement als eine Schaumstoffschicht 45 ausgebildet.

Beim Aufbringen der Anputzleiste 10 auf das Gebäudeelement wird das vorzugsweise aus einem flexiblen Material gebildete Leistenanlageelement 30 elastisch ausgelenkt, so dass dieses zuverlässig mit einer gewissen Spannung an dem Gebäudeelement zur Anlage kommen kann. Das Leistenanlageelement 30 deckt die dahinterliegende Stoß- oder Verputzfuge ab, was optisch ästhetisch ist und auch einem Eindringen von Staub, Feuchtigkeit oder Ähnlichem entgegenwirkt.

Anschließend kann nach Abziehen der Abziehfolie an der Befestigungseinrichtung 52 der Schutzlasche 50 eine Schutzfolie entlang der Anputzleiste 10 aufgebracht werden. Hierdurch kann das Gebäudeelement, insbesondere ein Fenster oder eine Tür, beim Verputzen vor einer Verschmutzung geschützt werden.

Das Leistengrundelement 20 mit dem mindestens einen Einputzsteg 22 kann gegebenenfalls unter Einsatz eines zusätzlichen Gewebeelementes mit der Putzschicht verbunden werden. Die Anputzleiste 10 bildet somit einen sauberen Abschluss der Putzschicht und einen definierten Übergang zu dem angrenzenden Gebäudeelement.

Nach dem Abschluss der Verputzarbeiten wird die Schutzlasche 50 rückstandsfrei von der restlichen Anputzleiste 10 abgetrennt. Durch die zweifarbige Gestaltung der Anputzleiste 10 wird insbesondere bei dunkelfarbigen Gebäudeelementen die sehr exakt und gerade verlaufenden Kontrastlinie 16 an der Sichtseite 14 als die eigentliche Übergangskante zwischen dem Verputz und dem Gebäudeelement wahrgenommen. Dies wirkt ästhetisch besonders ansprechend und hochwertig.

Eine zweite Ausführungsform einer erfindungsgemäßen Anputzleiste 10 ist in Figur 2 dargestellt, wobei der grundsätzliche Aufbau dem der Anputzleiste 10 nach Figur 1 entspricht. An einem im Wesentlichen U-förmigen Leistengrundelement 20 ist an einer Sichtseite 14 ein lippenartiges Leistenanlageelement 30 in einer unterschiedlichen, kontrastierenden Farbe ausgebildet, wobei eine präzise verlaufende, gerade Kontrastlinie 16 gebildet ist.

An der Unterseite eines Basissteges 24 ist über eine Schaumstoffschicht 45 ein Klebeband 40 angebracht, um die Anputzleiste an dem einzuputzenden Gebäudeelement zu befestigen. Durch eine leicht bogenförmige Gestaltung des Leistenanlageelementes 30, welches auch als eine Schutzlippe bezeichnet werden kann, kann ein besonders zuverlässiges elastisches Anlegen der Schutzlippe an das Gebäudeelement bewirkt werden.

Innerhalb eines Aufnahmeraumes an dem U-förmigen Leistengrundelement 20, welcher zwischen den sich nach oben erstreckenden Stegen 22 gebildet ist, ist ein Einsatz 26 zum Halten eines nicht näher dargestellten Gewebeelementes ausgebildet. Das Gewebeelement kann sich von dem Leistengrundelement 20 entlang des mindestens einen Einputzsteges 22 in den Bereich der Verputzschicht erstrecken, so dass eine besonders gute Anbindung der Anputzleiste 10 zu der angrenzenden Verputzschicht erreicht werden kann.

Weiterhin kann an der Vorder- oder Sichtseite 14 des Leistengrundelementes 20 über eine Dünnstelle 54 eine Schutzlasche 50 mit einer Befestigungseinrichtung 52, insbesondere einem Klebeband mit Abziehfolie, angeordnet sein. Im Unterschied zu der Anputzleiste nach Figur 1 ist die Schutzlasche 50 aus dem gleichen Material mit der gleichen Farbe wie das Leistengrundelement 20 und/oder teilweise auch aus dem zweiten Material mit der dunkleren Farbe hergestellt.

Bei dem Ausführungsbeispiel nach Figur 2 ist so in einem Mittenbereich der Schutzlasche 50 ein dunkel ausgeführter Abschnitt mit der zweiten Farbe gebildet, während die beiden angrenzenden Seitenbereiche in der helleren ersten Farbe ausgeführt sind. Hierdurch wird der dunklere mittlere Bereich hervorgehoben, auf welchem bei der Herstellung der Anputzleiste 10 nach dem eigentlichen Extrusionsvorgang die als Klebeband ausgebildete Befestigungseinrichtung 52 besonders positionsgenau aufgebracht werden kann.

## Patentansprüche

1. Anputzleiste für eine Fuge zwischen einem Putz und einem Gebäudeelement, insbesondere einem Tür- oder Fensterstock, mit
- einem Leistengrundelement (20) mit mindestens einem Einputzsteg (22), welcher zum Verbinden mit dem Putz ausgebildet ist, und
- einem Leistenanlageelement (30), welches zur Anlage an dem Gebäudeelement ausgebildet ist,
**dadurch gekennzeichnet,**
**dass** das Leistengrundelement (20) aus einem ersten Material und das Leistenanlageelement (30) aus einem zweiten Material gebildet sind, welches farblich unterschiedlich zu dem ersten Material ist, und
**dass** an einer Sichtseite (14) der Anputzleiste (10) eine geradverlaufende Kontrastlinie (16) zwischen dem Leistengrundelement (20) aus dem ersten Material und dem Leistenanlageelement (30) aus dem farblich unterschiedlichen zweiten Material gebildet ist.

2. Anputzleiste nach Anspruch 1,
**dadurch gekennzeichnet,**
**dass** das erste Material für das Leistengrundelement (20) eine helle Farbe, insbesondere Weiß, aufweist, und
**dass** das zweite Material für das Leistenanlageelement (30) eine dunkle Farbe, insbesondere Anthrazit, aufweist.

3. Anputzleiste nach Anspruch 1 oder 2,
**dadurch gekennzeichnet,**
**dass** das erste Material und/oder das zweite Material eingefärbte Kunststoffe, insbesondere thermoplastische Kunststoffe, sind.

4. Anputzleiste nach einem der Ansprüche 1 bis 3,
**dadurch gekennzeichnet,**
**dass** die Anputzleiste (10) mit dem Leistengrundelement (20) aus dem ersten Material und dem Leistenanlageelement (30) aus dem zweiten Material durch ein Co-Extrusionsverfahren hergestellt ist.

5. Anputzleiste nach einem der Ansprüche 1 bis 4,
**dadurch gekennzeichnet,**
**dass** das Leistengrundelement (20) aus einem formstabilen, im Wesentlichen starren Kunststoffmaterial gebildet ist.

6. Anputzleiste nach einem der Ansprüche 1 bis 5,
**dadurch gekennzeichnet,**
**dass** das Leistenanlageelement (30) aus einem weichen, elastisch verformbaren Material gebildet ist.

7. Anputzleiste nach einem der Ansprüche 1 bis 6,
**dadurch gekennzeichnet,**
**dass** das Leistenanlageelement (30) als eine Schutzlippe ausgebildet.

8. Anputzleiste nach einem der Ansprüche 1 bis 7,
**dadurch gekennzeichnet,**
**dass** an einer Fugenseite des Leistengrundelementes (20) ein Klebeband (40), insbesondere mit einer Schaumstoffschicht (45), angeordnet ist.

9. Anputzleiste nach einem der Ansprüche 1 bis 8,
**dadurch gekennzeichnet,**
**dass** an dem Leistengrundelement (20) eine Schutzlasche (50) angeordnet ist, welche aus dem ersten Material mit der ersten Farbe und/oder dem zweiten Material mit der zweiten Farbe gebildet ist.

10. Anputzleiste nach Anspruch 9,
**dadurch gekennzeichnet,**
**dass** an der Schutzlasche (50) an einer vom Gebäudeelement abgewandten Seite eine Befestigungseinrichtung (52), insbesondere mit einem Klebstoff, zur Befestigung einer Schutzfolie angeordnet ist.

11. Anputzleiste nach Anspruch 9 oder 10,
**dadurch gekennzeichnet,**
**dass** die Schutzlasche (50) lösbar über eine Dünnstelle (54) mit dem Leistengrundelement (20) verbunden ist.

12. Anputzleiste nach einem der Ansprüche 1 bis 11,
**dadurch gekennzeichnet,**
**dass** an dem mindestens einen Einputzsteg (22) des Leistengrundelementes (20) ein Gewebeelement zum Einputzen angebracht ist.
